# EUROPÄISCHE PATENTSCHRIFT

(11) **EP 0 477 313 B1**
(45) Veröffentlichungstag und Bekanntmachung des Hinweises auf die Patenterteilung: **04.05.1994**
(21) Anmeldenummer: 91906254.7
(22) Anmeldetag: 27.03.1991
(51) Int. Cl.: A61G 7/10, A47K 3/12, B66F 3/22

(54) **BADELIFT**
BATH LIFT
ELEVATEUR POUR BAIN

(30) Priorität: 11.04.1990 CH 1247/90
(43) Veröffentlichungstag der Anmeldung: 01.04.1992
(73) Patentinhaber: FICKLER, Hans, CH-8542 Wiesendangen (CH)
(72) Erfinder: FICKLER, Hans, CH-8542 Wiesendangen (CH)
(74) Vertreter: Feldmann, Clarence Paul
(86) Internationale Anmeldenummer: CH9100079
(87) Internationale Veröffentlichungsnummer: WO9115179

(56) Entgegenhaltungen:
- EP-A- 0 193 730
- DE-A- 3 743 193
- DE-U- 7 201 691
- US-A- 4 750 712

## Beschreibung

Die Erfindung bezieht sich auf einen Badelift für behinderte Personen. Solche Badelifte sind bekannt und werden sowohl in Spitälern als auch bei der Heimpflege gebraucht. Die vorliegende Erfindung bezieht sich insbesondere auf einen transportablen Badelift für die Heimpflege.

Bei dieser Art Badelifte gibt es solche, die hydraulisch mit dem Wasserdruck aus der Leitung arbeiten und andere die rein mechanisch arbeiten. Die hydraulischen Badelifte, die mit Wasser aus der Leitung arbeiten, versagen oft in einem höheren Stockwerk, weil dann der Druck in der Leitung zu gering ist. Die mechanisch arbeitenden Badelifte bedingen oft die Hilfe einer zweiten Person. Bei einem mechanischen Badelift, der mit Hilfe von Federkraft arbeitet, ist zu beachten, dass sich die Senkbewegung des Benützers infolge der zunehmenden Federkraft verringert, so dass eine Hilfsperson den Badenden nach unten drücken muss, wo der Lift verankert werden kann.

Die Erfindung geht dabei von der an sich bekannten Konstruktion eines Hebetisches aus, deren Platte mit Hilfe einer Scherenkonstruktion hebbar und senkbar ist. Diese Konstruktion hat den Nachteil, dass ein Anheben der Platte aus der untersten Lage eine sehr grosse Kraft erfordert. Ein Badelift muss aber so tief wie möglich absenkbar sein.

Trotzdem sollte der Benützer selber, ohne fremde Hilfe, im Stande sein, die Sitzfläche seines Badeliftes mit eigener Kraft bis etwa zur Höhe des Wannenrandes anzuheben! Die Erfindung geht daher aus von einem bekannten Badelift gemäss dem auf die DE-A-3743 193 basierenden Oberbegriff des Patentanspruches 1.

Die Erfindung hat sich zur Aufgabe gestellt, einen rein mechanisch arbeitenden Badelift zu schaffen, der keinen der genannten Nachteile aufweist.

Die Erfindung wird durch die im kennzeichnenden Teil genannten Merkmale gelöst.

In der beigefügten Zeichnung ist ein Ausführungsbeispiel des Erfindungsgegenstandes dargestellt. Es zeigen:
- Figur 1: eine aufgegliederte perspektivische Darstellung eines Badeliftes und
- Figur 2: die Torsions-Federstäbe für sich mit einem Teil des Antriebes.
- Figur 3: ein Diagramm.

Die Hauptbestandteile des Badeliftes sind ein unterer Rahmen 1, ein oberer Rahmen 2 mit einer durch Strich-Punktlinien angedeutete Sitzplatte P, eine Scherenkonstruktion 3, zwei Torsion-Federstäbe 4 und ein Antriebsmechanismus 5.

Beide Rahmen 1, 2 sind aus Profilen zusammengesetzt, wobei der untere Rahmen 1 länger ist als der obere Rahmen 2. Am rückseitigen Endbereich beider Rahmen ist die Scherenkonstruktion 3 schwenkbar befestigt. Die am unteren Rahmen schwenkbar befestigten Scherenschenkel 31 sind schmäler ausgebildet als die am oberen Rahmen schwenkbar befestigten Scherenschenkel 32. Die Scherenschenkel selber sind als Rahmenkonstruktion ausgebildet und in der Mitte schwenkbar um eine Achse 33 miteinander verbunden. Am verschiebbaren Ende sind beide Scherenschenkel mit Rollen 35 versehen, die in U-Profilstücken 21,11 laufen und eine Verschiebung der Schenkelenden parallel zu den Längsholmen 12,23 der Rahmen 1,2 während einer Höhenverstellung ermöglichen.

In beiden Längsholmen 12 des unteren Rahmens 1 sind Torsions-Federstäbe 4 untergebracht. An einem Ende sind sie fest mit dem Rahmen verbunden, hier durch ein abgewinkeltes Ende 41, welches im Rahmen 1 gehalten ist. Am anderen Ende führen die Federstäbe aus den Holmen 12 heraus und sind abgewinkelt. Diese abgewinkelten Enden bilden den Hebelarm des Torsionsstabes. Mit Hilfe dieses Hebelarmes kann der Torsionsstab um seine Längsachse tordiert werden, wobei er das Bestreben hat, in seine Ausgangslage zurückzukehren.

Auf den Hebelarm des Torsionstabes selber ist ein Rohr 42 mit festem Sitz geschoben, damit sich der Hebelarm selber während der Belastung nicht verbiegt. Ueber dieses Rohr 42 ist ein zweites Rohr 43 geschoben, welches sich teleskopisch auf dem erstgenannten Rohr 42 verschieben lässt.

Diese zweiten Rohre 43 sind bei 44 gelenkig mit dem rückseitigen Ende des oberen Rahmens 2 verbunden.

Damit die aus den Teilen 42,43 gebildeten Hebelarme sich kreuzend montiert werden können, wie in der Zeichnung dargestellt ist, ragt der in der Figur linke Hebelarm ein wenig weiter aus dem linken Holm 12 heraus als der rechte Hebelarm aus dem rechten Holm 12. Die Hebelarme 42,43 müssen teleskopisch ausgebildet sein, weil sich deren Länge beim Senken verkürzt und beim Anheben verlängert.

Die derart angeordneten Torsions-Federstäbe haben die für den Badelift günstige Eigenschaft, dass ihre Federkraft, die das Bestreben hat, den oberen Rahmen 2 nach oben zu drücken in der untersten Betriebslage am grössten ist.

Ein Anheben mit Hilfe des noch zu beschreibenden Betätigungsmechanismus wäre ohne die Hilfe der Torsions-Federstäbe kaum möglich. Es sei noch darauf hingewiesen, dass es von Vorteil ist, die Torsions-Federstäbe so anzuordnen, dass deren Hebelarme an derjenigen Seite liegen und auch dort Kraft ausüben, wo die Scherenkonstruktion gelenkig mit den beiden Rahmen 1,2 verbunden ist. Würden die Kräfte der Torsions-Federstäbe an der anderen Seite angreifen, wo die Schenkel 31,32 der Scherenkonstruktion gleitend gelagert sind, würde ein Verklemmen eintreten.

Der Betätigungsmechanismus 5 besteht im wesentlichen aus einer Schraubspindel 51 (siehe Figur 2), die einenends drehbar, aber axial fest in einem Querbalken 22 zwischen den Längsholmen des oberen Rahmens 2 gelagert ist und einem Block 52, der mit dem oberen Ende der Scherenschenkels 31 verbunden ist. Block 52 ist mit einem Innengewinde entsprechend dem Gewinde der Spindel versehen. Die Spindel 51 wird mittels eines Schneckengetriebes mit Schnecke 53 und Schneckenrad 54 angetrieben. Die Schnekkenwelle ist oben mit einem aus dem Lager herausragenden Sechskant 55 versehen, auf welches eine Kurbel 56 aufgesteckt werden kann.

Der Badelift ist so leicht wie möglich konstruiert, es sind Aluminiumteile verwendet. Die Torsion-Federstäbe bestehen aus rostfreiem Stahl. Sie sind in der, in den Figuren dargestellten, höchsten Lage der Sitzfläche nur leicht vorgespannt, üben aber in der tiefsten Lage der Sitzfläche eine nach oben gerichtete Kraft von etwa 80 Kilogramm aus. Sie kompensieren daher das Gewicht des Benützers mindestens annähernd vollständig. Es ist daher dem Badenden möglich, die Sitzplatte des Liftes ohne fremde Hilfe mittels der Kurbel 56 von der tiefsten Lage wieder bis zum Rand der Badewanne anzuheben.

Die Federkraft und damit die Hebewirkung der Torsionsfedern nimmt immer mehr ab, je mehr die Sitzplatte angehoben wird. Beim Anheben der Sitzplatte bis zum Rand der Badewanne muss daher immer mehr Kraft an der Kurbel ausgeübt werden. Eine erhebliche Verbesserung lässt sich erreichen, wenn man im unteren Rahmen 1 zwischen den Verbindungsstreben 36,37, welche die unteren Enden der Scherenschenkel 31,32 miteinander verbinden, zwei Zugfedern 35,45 anbringt. Zwar nimmt deren Zugkraft gegen das Ende der Hubbewegung ebenfalls ab, es verbleibt aber doch eine restliche Zugkraft, die gegen das Ende der Hubbewegung sehr nützlich ist. Diese Verhältnisse sind im Diagramm der Figur 3 dargestellt.

Am Ende des Hubes nimmt, die von den Torsionsfedern erzeugte Kraft fast bis auf Null ab, es bleibt aber eine Restkraft der Zugfedern. Diese ist zwar relativ klein, wobei aber zu bedenken ist, dass die benötigte Kraft zum Heben gemäss dem Hebelgesetz jetzt immer kleiner wird.

## Patentansprüche

1. Badelift mit einem unteren Rahmen (1) mit Längsholmen (2) und einem oberen Rahmen (2) mit einer Sitzplatte (P), wobei die beiden Rahmen (1,2) durch eine Scherenkonstruktion (3) miteinander verbunden sind, dadurch gekennzeichnet, dass eine im oberen Rahmen (2) gelagerte Schraubspindel (51) der Höhenverstellung dient, daß im unteren Rahmen (1) zwei Torsions-Federstäbe (4) angeordnet sind, deren Hebelarme jeweils mit dem oberen Rahmen (2) in Wirkverbindung stehen, wobei in jedem der beiden Längsholme (12) des unteren Rahmens (1) ein Torsions-Federstab (4) angebracht ist, und dass deren Hebelarme sich kreuzen (42,43).

2. Badelift nach Anspruch 1, dadurch gekennzeichnet, dass die Hebelarme der Torsionsfederstäbe (4) in darüber gestülpten, teleskopisch verschiebbaren Rohren lagern, die mit dem oberen Rahmen (2) gelenkig (44) verbunden sind.

3. Badelift nach den Ansprüchen 1 und 2, dadurch gekennzeichnet, dass die Torsions-Federstäbe so angebracht sind, dass deren sich kreuzenden Hebelarme (42,43) sich an demjenigen Ende der Rahmen (1,2) befinden, an denen die Schenkel (31,32) der Scherenkonstruktion (3) gelenkig mit den Rahmen (1,2) verbunden sind.

4. Badelift nach Anspruch 1, dadurch gekennzeichnet, dass im oberen Rahmen (2,21) verschiebbar gelagerten Enden der Scherenschenkel (31) schwenkbar mit einem Block (52) verbunden sind, der ein Innengewinde aufweist, in welches eine Schraubspindel (51) eingreift, deren Ende in einem Querbalken (22) des oberen Rahmens drehbar, aber axial fest gelagert ist.

5. Badelift nach Anspruch 4, dadurch gekennzeichnet, dass das Ende der Schraubspindel mit einem Schneckengetriebe (53,54) versehen ist, dessen Schnecke (53) mit Hilfe einer wegnehmbaren Kurbel (56) antreibbar ist.

6. Badelift nach Anspruch 1, dadurch gekennzeichnet, dass im unteren Rahmen (1) zwischen den Verbindungsstreben (36,37), welche die unteren Enden der Scherenschenkel (31,32) miteinander verbinden, mindestens eine Zugfeder angeordnet ist.

## Claims

1. A bath lift comprising a lower frame (1) having longitudinal beams (12) and an upper frame (2) having a seat plate (P), in which the two frames (1, 2) are interconnected by a scissor construction (3), characterised in that vertical adjustment is enabled by a screw spindle (51) mounted in the upper frame (2), that the lower frame (1) has two torsion spring bars (4) with lever arms in each case in operative connection with the upper frame (2), each of the two longitudinal beams (12) of the lower frame (1) being fitted with a said torsion spring bar (4), and that the said lever arms (42, 43) thereof cross.

2. A bath lift according to claim 1, characterised in that the lever arms of the torsion spring bars (4) are mounted in telescopically displaceable tubes, which are connected in articulated manner (44) to the upper frame (2).

3. A bath lift according to claims 1 and 2, characterised in that the torsion spring bars are fitted in such a way that their crossing lever arms (42, 43) are located at that end of the frames (1, 2) where the arms (31, 32) of the scissor construction (3) are connected in articulated manner between the frames (1, 2).

4. A bath lift according to claim 1, characterised in that, in the upper frame (2, 21), displaceably mounted ends of the scissor arms (31) are pivotably connected to a block (52), which has an internal thread in which engages a screw spindle (51), mounted in rotational but axially fixed relationship to a cross-beam (22) of the upper frame.

5. A bath lift according to claim 4, characterised in that the end of the screw spindle is provided with a worm gear (53, 54), the worm (53) being drivable by means of a removable crank (56).

6. A bath lift according to claim 1, characterised in that at least one tension spring is located in the lower frame (1) between connecting struts (36, 37), which interconnect the lower ends of the scissor arms (31, 32).

## Revendications

1. Élévateur pour bain comportant un cadre inférieur (1) avec des longerons (12) et un cadre supérieur (2) avec un plateau d'assise (P), sachant que les deux cadres (1, 2) sont reliés entre eux par une structure en ciseaux (3), caractérisé en ce qu'un arbre fileté (51) monté dans le cadre supérieur (2) sert au réglage en hauteur, en ce que deux barres de torsion (4) dont chaque bras de levier agit sur le cadre supérieur (2) sont disposés dans le cadre inférieur (1), sachant que dans chacun des deux longerons (12) du cadre inférieur (1) est fixée une barre de torsion (4), et en ce que les bras de levier de ces dernières se croisent (42, 43).

2. Élévateur pour bain selon la revendication 1, caractérisé en ce que les bras de levier des barres de torsion (4) sont logés dans des tubes enfilés sur ces dernières et pouvant coulisser de façon téléscopique, qui sont reliés de manière articulée (44) au cadre supérieur (2).

3. Élévateur pour bain selon les revendications 1 et 2, caractérisé en ce que les barres de torsion sont montées de manière à ce que leurs bras de levier qui se croisent (42, 43) se trouvent à l'extrémité des cadres (1, 2) à laquelle les branches (31, 32) de la structure en ciseaux (3) sont reliées de manière articulée aux cadres (1, 2).

4. Élévateur pour bain selon la revendication 1, caractérisé en ce que des extrémités des branches des ciseaux (31) qui sont montées de façon mobile dans le cadre supérieur (2,21) sont reliées de manière pivotante à un bloc (52) présentant un taraudage dans lequel se visse un arbre fileté (51) dont l'extrémité est montée dans une traverse (22) du cadre supérieur de façon rotative mais fixe dans la direction de l'axe.

5. Élévateur pour bain selon la revendication 4, caractérisé en ce que l'extrémité de l'arbre fileté est munie d'un engrenage à vis sans fin (53, 54) dont la vis sans fin (53) peut être entraînée à l'aide d'une manivelle (56) amovible.

6. Élévateur pour bain selon la revendication 1, caractérisé en ce qu'au moins un ressort de traction est disposé dans le cadre inférieur (1), entre les entretoises (36, 37) qui relient les extrémités inférieures des branches des ciseaux (31, 32) entre elles.
